# EUROPÄISCHE PATENTSCHRIFT

(11) **EP 0 213 457 B1**
(45) Veröffentlichungstag und Bekanntmachung des Hinweises auf die Patenterteilung: **22.02.1989**
(21) Anmeldenummer: 86111012.0
(22) Anmeldetag: 09.08.1986
(51) Int. Cl.: B65H 54/26

(54) **Vorrichtung zur Übergabe des Fadenanfangs einer Spule bzw. eines Cops von der Spulenhülse an eine Spulmaschine**
Device for transferring the beginning of a spool or cop from the core of the spool to a winder
Dispositif pour transférer l'amorce d'un fil d'une bobine ou d'une cannette de la douille de la bobine à une machine à bobiner

(30) Priorität: 31.08.1985 DE 3531263
(43) Veröffentlichungstag der Anmeldung: 11.03.1987
(73) Patentinhaber: C. Eugen Maier Metallverarbeitung GmbH, D-7012 Fellbach (DE)
(72) Erfinder: Roller, Siegfried, D-7012 Fellbach (DE)
(74) Vertreter: Schmid, Berthold, Dipl.-Ing.

(56) Entgegenhaltungen:
- CH-A- 442 100
- CH-A- 561 149
- CH-A- 569 656
- DE-A- 2 024 110
- DE-A- 2 351 836
- DE-A- 2 535 741
- DE-A- 3 245 326
- DE-B- 1 292 056
- FR-A- 1 499 163
- US-A- 3 450 358

## Beschreibung

Die Erfindung bezieht sich auf eine, entlang einer Spulmaschine verfahrbare Vorrichtung zur Übergabe des Fadenanfangs einer Spule bzw. eines Cops von der Spulenhülse an eine vorbestimmte, durch ein mittels eines Betätigungsglieds verstellbares Verschlußglied abdeckbare Saugöffnung einer Spulmaschine, wobei der Fadenanfang vor der Übergabe in die der Vorrichtung zugekehrte freie Spulenöffnung hineinragt und über einen Saugkanal die freie Spulenöffnung mit der Saugöffnung der Spulmaschine pneumatisch verbindbar ist. Eine derartige Vorrichtung ist durch die DE-A-3 245 326 (z. B. Fig. 7) bekannt geworden.

Bei der vorbekannten Vorrichtung benötigt die Spulmaschine an jeder Saugstelle einen Saugkanal und damit eine entsprechend hohe Saugleistung, um die notwendige Saugwirkung erzeugen zu können. Des weiteren muß die fahrbare Vorrichtung zum Schwenken des Saugkanals bzw. zur Übergabe des Fadenanfangs an jeder Spulstelle mit zusätzlichen Hebeln gekuppelt werden, welche die Steuerbefehle von einem Steueraggregat über ein Gestänge auf die verschiedenen Einrichtungen im Bereich des jeweiligen Spulenbehälters übertragen. Dies erfordert an der Spulmaschine einen entsprechend hohen baulichen Aufwand. Damit ist zwangsläufig auch eine entsprechend große Störanfälligkeit verbunden.

Die Aufgabe der Erfindung besteht infolgedessen darin, eine Vorrichtung der eingangs beschriebenen Art so weiterzubilden, daß der bauliche Aufwand der Spulmaschine, an welcher sie verfahrbar gelagert ist, verringert werden kann, um dadurch die Störanfälligkeit zu reduzieren.

Zur Lösung dieser Aufgabe wird erfindungsgemäß vorgeschlagen, daß die fahrbare Vorrichtung zur Übergabe des Fadenanfangs einer Spule bzw. eines Cops von der Spulenhülse an eine vorbestimmte Saugöffnung einer Spulmaschine gemäß dem Oberbegriff des Anspruchs 1 entsprechend dem kennzeichnenden Teil dieses Anspruchs ausgebildet ist.

Bei dieser Vorrichtung befindet sich der Saugkanal an einem Saugglied der Vorrichtung, so daß für sämtliche Spulstellen der Spulmaschine lediglich noch ein einziger Saugkanal erforderlich ist. Dies bringt im Hinblick auf die zu erzeugende Saugwirkung zweifellos Vorteile mit sich. Weil die notwendigen Einrichtungen im Bereich des Spulenbehälters der Vorrichtung zugeordnet sind, erreicht man in der angestrebten Weise einerseits eine bauliche Vereinfachung der Spulmaschine und andererseits durch die Beschränkung auf lediglich eine einzige Vorrichtung eine wesentliche Reduzierung der Störanfälligkeit.

Da der Saugkanal nunmehr aus zwei Hälften besteht, die klappbar miteinander verbunden sind, wird in vorteilhafter Weise ein Queraustritt des angesaugten Fadens möglich. Es sind zwar auch bei dieser Vorrichtung Steuermittel vorhanden, mit deren Hilfe man das Aufsetzen auf die pneumatisch miteinander zu verbindenen Öffnungen sowie das Auf- und Zuklappen, aber auch das Rückstellen des Saugglieds in der jeweils richtigen Reihenfolge bewirken kann, jedoch benötigt man diese Steuermittel aufgrund ihrer Anbringung an der Vorrichtung pro Spulmaschine nur in einem einzigen Exemplar und deshalb ist selbst bei einer aufwendigeren und damit den jeweiligen Bedürfnissen weit besser anzupassenden Steuereinrichtung der Gesamtaufwand nur ein Bruchteil dessen, was die bekannte Spulmaschine erfordert. Es kommt noch hinzu, daß man auf Kipphebel und Steuerstangen sowie ein entsprechendes Ankuppeln daran an jeder Spulstelle verzichten kann. Dies macht die Vorrichtung insgesamt sicherer und robuster. Darüber hinaus sind beim Anfahren der einzelnen Spulstellen keine so hohen Anforderungen an die Genauigkeit zu stellen.

Der Faden od. dgl. - der Einfachheit halber wird lediglich von « Faden » gesprochen, ohne daß dies einschränkend verstanden werden darf - wird in der Spulmaschine von der Spule oder einem Cops abgenommen und zu einer neuen Spule, insbesondere einer Kreuzspule aufgewickelt. Dabei wird er auf Fehlerstellen überprüft und gereinigt. Fehlerstellen werden herausgeschnitten. Die Spulen nehmen während dieser Verarbeitung eine stehende bzw. leicht geneigte Stellung ein und der Fadenanfang befindet sich vor dem Umspulen in der Regel in dem nach oben weisenden Spulenende.

Das « Umspulen erfolgt in bekannter Weise vollautomatisch. Mit Hilfe der neuen Vorrichtung wird allerdings der Fadenanfang in eine Saugöffnung der Spulmaschine gebracht. Er wird so lange festgehalten, bis er von der Spulmaschine automatisch erfaßt und zur neu zu bewickelnden Hülse gebracht werden kann.

Eine Weiterbildung der Vorrichtung ergibt sich aus Anspruch 2. Der Queraustritt für den angesaugten Fadananfang befindet sich unterhalb der Klappachse zwischen letzterer und der freien Spulenöffnung. Die Klappachse muß nicht notwendigerweise horizontal verlaufen und beim Ausführungsbeispiel ist dies auch nicht der Fall. Durch Auseinanderklappen der beiden Platten des Sauggliedkörpers kann der Faden nach unten hin austreten.

Eine bevorzugte Ausführungsform der Erfindung geht aus Anspruch 3 hervor. Der Zentriertrichter kann so ausgebildet sein, daß sowohl weitere Windungen als auch ein außen am Cops oder der Spule im Bereich des Zentriertrichters liegender Fadenanfang angesaugt .werden kann. Die Achse des Zentriertrichters verläuft zumindest in Arbeitsstellung etwa in Richtung der Spulen- bzw. Copsachse. Die Spulen nehmen in der Spulmaschine keine exakt definierte Lage ein, vielmehr kann das Spulenende innerhalb eines vorgegebenen Bereichs angeordnet sein. Der Zentriertrichter ist demnach so zu dimensionieren, daß er sich normalerweise über das freie Spulen- bzw. Hülsenende stülpen läßt. Letzteres gleitet beim Aufsetzen entlang der Trichterinnenwandung, so daß am Ende der Trichterzustellbewegung das freie Spulenende mit dem Trichterrohr od. dgl. fluchtet. Auch die trichterförmige Erweiterung fluchtet in der Arbeitsstellung zumindest annähernd mit der Achse des zugeordneten Saugkanalendes.

Eine weitere Ausbildung der Erfindung entnimmt man Anspruch 4. Die Abdichtmanschette besteht vorzugsweise aus flexiblem Material, beispielsweise Gummi oder Kunststoff. Zweckmäßigerweise verbringt man das Verschlußglied vor dem Anlegen der abdichtenden Manschette in seine Freigabestellung.

Die Ausbildung der Vorrichtung gemäß Anspruch 5 ermöglicht die gleiche Formgebung und vorzugsweise auch Dimensionierung der beiden Platten.

Eine weitere Ausgestaltung der Erfindung ergibt sich aus Anspruch 6. Weil das Verschlußglied eine Verschiebe- oder Drehbewegung ausführt, handelt es sich bei dem Magneten vorzugsweise um einen Hubmagneten. Das Rückführen des Verschlußglieds kann durch Federkraft erfolgen. Zweckmäßigerweise hat das Verschlußglied eine Teller^{f}orm. Es ist insbesondere daran gedacht, daß sich am freien Ende des schwenkbaren Hebels eine Rolle befindet, um die Reibung am Verschlußglied gering zu halten. Außerdem wird vorgeschlagen, daß der schwenkbare Hebel mittels einer Rückstellfeder in die Ausgangslage gebracht wird, wobei es sich beispielsweise um eine Schlingfeder auf der Schwenkachse handeln kann. Die Schwenkachse des Hebels verläuft insbesondere senkrecht zur Richtung der Plattenschwenkachse und auch senkrecht zur Plattenebene.

Falls der zweite mit der Steuerung verbundene Elektromagnet lediglich das Aufklappen besorgt, erfolgt das Zuklappen entweder durch die Schwerkraft oder mittels einer Feder.

Eine weitere Ausbildung der Erfindung ergibt sich aus Anspruch 7. Aufgrund der Kulissensteuerung kann auf eine Feder für das Zuklappen verzichtet werden. Bei der Kulissen- oder Nockensteuerung wird die Drehbewegung des Magneten nach dem Prinzip der schiefen Ebene in eine Schwenk- bzw. Klappbewegung umgesetzt. Der zugehörige bogenförmige Schlitz verläuft nicht konzentrisch zur Magnetdrehachse, sondern in verengendem Sinne, um dadurch die genannte « schiefe Ebene zu schaffen. Beim Ausführungsbeispiel sind die Verhältnisse so getroffen daß sich in der Ausgangslage, also bei geschlossenem Saugglied die beiden Zapfen und die Drehachse des Hubmagneten auf einer Ebene befinden, die vorzugsweise senkrecht zur Aufsetzrichtung verläuft.

Der Träger mit dem Saugglied und der Vorrichtung zur Betätigung des Verschlußglieds der Saugöffnung wird zunächst gegenüber der Spule so ausgerichtet, daß durch eine einfache, geradlinige Bewegung der Zentriertrichter auf das freie Spulenende aufgesetzt werden kann. Eine weitere Ausgestaltung der Erfindung ergibt sich aus Anspruch 9. Wenn aufgrund einer extremen Stellung der Spule in ihrer Spulmaschinenhalterung das freie Spulen- bzw. Hülsenende nicht ins Trichterinnere gelangen kann, sondern am Trichterrand des Zentriertrichters zur Anlage kommt, so bewirkt die schwenkbare Lagerung des Saugglieds über das plattenförmige Tragglied eine Verschwenkung des Letzteren. Diese Verschwen₋ kung kommt allein aufgrund des außermittigen Kraftangriffs, bezogen auf die Schwenkachse des Tragglieds, zustande. Man vermeidet so eine Beschädigung der Spule oder ein Festklemmen der Vorrichtung.

Diese Sicherheitsvorkehrung wird ebenso wirksam, wenn die Spule im Innern des Zentriertrichters ist und die Vorrichtung in Saugstellung während dem Weiterbewegen der Spulenzuführvorrichtung blockiert sowie auch ganz besonders dann, wenn während der Saugstellung der Vorrichtung die Spulenhalterung in der Spulmaschine um mindestens eine Einheit weitergedreht wird.

Eine vorteilhafte Ausbildung der Erfindung ergibt sich auch aus Anspruch 10. Die Auslenkung des plattenförmigen Tragglieds kann man mit einer akkustischen und/oder optischen Warneinrichtung kombinieren. Nach korrekter Ausrichtung der Spule und Rückführung des ausgelenkten Tragglieds mit den daran befindlichen Einrichtungen kann die automatische Fadenübergabe fortgesetzt werden. Die Führung für den Träger gewährleistet eine exakte Zustellung des Letzteren und damit auch des Saugglieds sowie der Betätigungseinrichtung für das Verschlußglied. Der Motor für das Verschieben des Trägers bewirkt einerseits ein rasches, andererseits aber ein der Situation jeweils angepasstes Zu- und Rückstellen des Trägers sowie der damit verbundenen Teile. Hierbei ist insbesondere daran gedacht, daß man einen geeigneten Antriebsmotor bzw. eine Antriebssteuerung verwendet, mittels derer zumindest ein Eil- und Schleichgang möglich ist.

Eine weitere Variante der Erfindung ergibt sich aus Anspruch 11. Das Schaltelement für die entlang der Führung angeordnete Schalter muß nicht notwendigerweise direkt mit dem Träger verbunden sein. Wenn der Träger an dem insbesondere mindestens teilweise in dessen Bewegungsrichtung hintereinander angeordneten Schalter vorbeibewegt wird, so führt dies zumindest bei der Zustellbewegung des Saugglieds gleichzeitig und/oder nacheinander zu Schaltvorgängen, wobei insbesondere an die nachfolgend noch beschriebene Schaltweise gedacht ist.

Ein Drehen der im Anspruch 12 erwähnten Spindel bewirkt eine Verschiebung der Mutter sowie aller mit ihr verschiebefest gekuppelten Teile. Durch Variation der Drehbewegung kann man die Verschiebebewegung verändern.

Eine Weiterbildung der Erfindung geht aus Anspruch 13 hervor. Mit Hilfe der Überwachungsvorrichtung für den Faden im Saugkanal des Saugglieds kann man feststellen, ob am Ende des Verfahrensablaufs der Fadenanfang auch tatsächlich angesaugt und in die Saugöffnung der Spulmaschine gebracht wurde. Zweckmäßigerweise handelt es sich dabei um eine optische Überwachungsvorrichtung mit Lichtquelle und Detektor. Sie kann einerseits mit einer Warnanzeige, andererseits aber auch so mit der Steuerung kombiniert werden, daß eine mehrfache Wiederholung der Fadenübergabe eingeleitet wird.

Eine andere Variante der Erfindung ergibt sich aus Anspruch 14. Der in den Saugkanal mündende Druckluftkanal erzeugt eine Saugwirkung an der Spule und ersetzt oder verstärkt gegebenenfalls einen Saugluftstrom in der die Saugöffnung aufweisenden Saugleitung der Spulmaschine.

Eine weitere Ausbildung der Erfindung geht aus Anspruch 15 hervor. Sie ermöglicht es, die Vorrichtung von einer Arbeitsstation der Spulmaschine zur nächsten weiterzutransportieren. Dies geschieht insbesondere mit Hilfe eines Antriebsmotors und einer Steuerung, welche gewährleistet, daß das Weiterfahren zur nächsten Arbeitsstation der Spulmaschine erst dann erfolgt, wenn an der momentan angefahrenen Station der Fadenanfang auch tatsächlich übergeben ist.

Die Erfindung wird nachstehend anhand der Zeichnung näher erläutert. Hierbei stellen dar:
Fig. 1 eine Seitenansicht der Vorrichtung, teilweise geschnitten,
Fig. 2 eine Teilansicht der Fig. 1, in Pfeilrichtung A gesehen.
Fig. 3 einen Teilschnitt der Fig. 1 in Pfeilrichtung B-B.

Fig. 1 zeigt die Vorrichtung in ihrer Gebrauchslage, d. h. der Großteil ihrer Elemente nimmt dabei eine Schräglage ein. Sie dient zur Übergabe des Fadenanfangs einer Spule 1, eines sogenann- . ten Cops, von der Spulenhülse 2 an eine Saugöffnung 3 einer Spulmaschine 4. Von letzterer ist allerdings nur der Teil eines Spulenbehälters 5 zu sehen, der rotationsymmetrisch aufgebaut und um eine Achse 6 drehbar ist. Er besitzt mehrere Aufnahmen 7 für jeweils eine Spule 1, die gleichmäßig am Umfang verteilt sind und schrittweise so weitergeschaltet werden, daß jeweils eine Spule 1 die aus der Zeichnung ersichtliche Zuordnung zur Übergabevorrichtung erhält. Demnach nimmt also die Spule 1 bzw. dereren Längsachse 8 in der Faden-Übergabestellung zur Vertikalen 9 eine Schräglage unter einem Winkel 10 ein.

Vor dem Einsetzen der Spule 1 in den Spulenbehälter 5 ist der Fadenanfang 11 in eine der Spulenöffnungen eingesteckt, die nach dem Einsetzen in den Spulenbehälter 5 letzteren überragt und somit die freie Spulenöffnung 12 bildet. Jede Spulmaschine besitzt eine Vielzahl solcher Spulenbehälter in insbesondere gleichem seitlichen Abstand. Der Faden wird von der Spulenhülse 2 in der Spulmaschine abgewickelt, geprüft bzw. « veredelt », indem man Fehlstellen entfernt, und anschließend erneut zu einer Spule, vorzugsweise Kreuzspule, aufgewickelt. Hierzu ist es erforderlich, daß der Fadenanfang 11 in die Saugöffnung 3 verbracht und dort so lange festgehalten wird, bis das Fadenstück zwischen Spule 1 und Saugöffnung 3 von einem entsprechenden Organ erfaßt und der Spulmaschine zur weiteren Bearbeitung zugeführt wird.

Gemäß der Erfindung wird der Fadenanfang 11 automatisch von der Spule 1 an die Saugöffnung 3 übergeben. Zu diesem Zwecke wird auf die freie Spulenöffnung ein Saugglied 13 mit einem Saugkanal 14 aufgesetzt, der beim Ausführungsbeispiel bogenförmig verläuft. Dadurch erfolgt eine pneumatische Verbindung zwischen der Spule 1 bzw. der freien Spulenöffnung 12 und der Saugöffnung 3 der Spulmaschine. Mit Hilfe eines im Saugkanal 14 herrschenden Sogs wird der Fadenanfang 11 aus dem Hülseninneren herausgesogen und unter Abwicklung eines Fadenstücks von der Spule 1 durch den Saugkanal 14 hindurch in den Luftkanal 15 der Spulmaschine transportiert, dessen freies Ende die erwähnte Saugöffnung 3 bildet. In diesem Falle nützt man die an der Spulmaschine üblicherweise vorhandene Unterdruckeinrichtung aus. Statt dessen ist es aber ohne weiteres möglich, in den Saugkanal 14 einen Druckluftkanal 16 münden zu lassen, wie in Fig. mit strichpunktierten Linien beispielsweise angedeutet ist. Die durch letzteren zugeführte Druckluft hat ebenfalls eine Saugwirkung im Kanal 14 zur Folge, so daß man auch mit Hilfe von Druckluft den Fadenanfang ansaugen und zum Kanal 15 transportieren kann. Des weiteren kann man an geeigneter Stelle eine Überwachungsvorrichtung anbringen, mit deren Hilfe man die erfolgte Übergabe des Fadenanfangs von der Spule 1 an die Spulmaschine 4 überprüfen bzw. feststellen kann. Zweckmmäßigerweise handelt es sich um eine optische Überwachungsvorrichtung im Bereich des Saugkanals 14.

Die Spule 1 nimmt im Spulenbehälter 5 nicht unbedingt die in Fig. 1 bezeichnete Lage ein, vielmehr ist auch eine gewisse Schrägstellung hierzu, also ein Verschwenken des freien Spulenendes in die Bildebene hinein oder aus dieser heraus oder quer hierzu möglich. Um trotzdem das Saugglied 13 sicher auf das freie Hülsenende aufsetzten zu können, befindet sich an dem der freien Spulenöffnung 12 zugekehrten Ende des Saugkanals 14 ein Zentriertrichter 17. Auch am anderen, der Saugöffnung 3 zugekehrten Ende des Saugkanals 14 ist eine trichterförmige Erweiterung 18 vorhanden. An diese schließt sich eine Abdichtmanschette 19 aus weichelastischem Material wie Gummi, Kunststoff od. dgl. an. Sie liegt während der Fadenübergabe jedoch nicht unmittelbar auf dem oberen Ende des Luftkanals 15 auf, sondern auf dem dazwischen befindlichen, in der Art eines Tellers mit nach unten abgewinkeltem Rand 20 ausgebildeten Verschlußglied 21 für die Saugöffnung 3. Dieses Verschlußglied ist exzentrisch drehbar oder verschiebbar an der Oberseite des Spulenbehälters 5 gelagert. Es besitzt einen Durchbruch 22, der sich in der Ausgangsstellung, also vor dem Aufsetzen des Zentriertrichters 17 auf das freie Spulenende seitlich der Saugöffnung 3 befindet, so daß letztere durch das Verschlußglied 21 abgedeckt ist. Erst wenn man in der nachstehend beschriebenen Weise das Verschlußglied verschiebt bzw. verschwenkt, wird die pneumatische Verbindung zwischen dem Luftkanal 15 und dem Saugkanal 14 über den Durchbruch 22 hergestellt. Die Abdichtmanschette 19 wird erst nach dem Freigeben der Saugöffnung 3 angedrückt.

Wenn der Fadenanfang in die Saugöffnung 3 übergeben ist, muß man das Saugglied 13 abnehmen. Dies geschieht durch Anheben in Pfeilrichtung 23. Um ein Mitnehmen des Fadenanfangs bei dieser Anhebewegung zu vermeiden, wird zunächst eine Queraustrittsöffnung für den Faden freigegeben. Der Faden-Queraustritt wird dadurch möglich, daß das Saugglied aus zwei um eine Achse 24 klappbar miteinander verbundenen Teilen besteht, die man je nach Bedarf zusammen-oder auseinanderklappen kann. Während des Saugens sind die beiden Teile, insbesondere Hälften, selbstverständlich zusammengeklappt, - wie in Fig. 2 mit festen Linien dargestellt ist - während sie gemäß der gestrichelten Darstellung der Fig. 2 insbesondere beim Hochheben der Vorrichtung zur Bildung des Queraustritts 25 auseinandergeklappt werden.

Bei den beiden klappbar miteinander verbundenen Sauggliedteilen 26 und 27 handelt es sich im wesentlichen um plattenförmige Elemente. Sie sind so ausgebildet, daß sich in jedem ein halber Saugkanal 14 befindet. Demzufolge trägt auch jedes Sauggliedteil einen halben Zentriertrichter und eine Hälfte des Trichters 18 mit einer Manschettenhälfte. Aus der Zeichnung ersieht man ferner, daß sich die Klappachse 24 an dem in Aufsetzrichtung 28 rückwärtigen Ende des Sauggliedes 13 befindet. Die beiden klappbar miteinander verbundenen Platten bilden den Sauggliedkörper 29.

Das Verschlußglied 21 ist mittels eines ersten steuerbaren Elektromagneten 30 verstellbar. Sein Anker ist über einen Bolzen 31 mit einem im Sinne des Doppelpfeils 33 schwenkbaren Hebel 32 gekuppelt. Dessen Drehachse 34 liegt gemäß Fig. 1 über dem Hubmagneten 30. Es handelt sich um einen einarmigen Hebel. An seinem freien Ende trägt er eine Rolle 72. In Fig. 1 ist mit festen Linien die Arbeitsstellung des Hebels 32 und mit gestrichelten Linien seine Ausgangslage dargestellt, in welcher das Verschlußglied 21 die Saugöffnung 3 noch verschlossen hält. Setzt man den Hubmagneten 30 unter Strom, so zieht der Anker den Hebel 32 von der gestrichtelten Steilung in die mit festen Linien gezeichnete, wodurch das Verschlußglied 21 in seine mit gestrichelten Linien dargestellte Verschiebelage oder Freigabestellung für die Saugöffnung 3 verschwenkt oder verschoben wird. Das Rückstellen der ausgelenkten Teile kann durch Federkraft erfolgen. Eine Rückstellfeder für den Hebel 32 befindet sich beim oder im Hubmagnet 30.

Auch das Aufspreizen der beiden Platten bzw. Teile 26 und 27 des Sauggliedkörper 29 erfolgt mit Hilfe eines Magneten, nämlich eines zweiten steuerbaren Elektromagneten 35. Dabei handelt es sich vorzugsweise um einen Drehmagneten, der die beiden Platten bzw. Sauggliedteile 26 und 27 über eine, vorzugsweise doppelte Kulissensteuerung 36 auf- und zuklappt.

Zu diesem Zwecke trägt die Drehachse 47 des zweiten Magneten 35 einen doppelarmigen Hebel 38, an dessen Enden sich je ein Zapfen 39 bzw. 40 der Kulissensteuerung befindet. Jeder greift in einen bogenförmigen Schlitz 41 bzw. 42 je eines Steueransatzes 43 bzw. 44 der zugeordneten Platte bzw. des zugeordneten Sauggliedteils 26, 27 ein. Dreht sich der Anker des Magneten, so hat dies eine Schwenkbewegung des doppelarmigen Hebels 38 mit den Zapfen 39 und 40 zur Folge. Aufgrund des Verlaufs der bogenförmigen Schlitze drücken die Zapfen 39 und 40 die Steueransätze 43 bzw. 44 und damit die Sauggliedteile 26 bzw. 27 im Sinne des Pfeils 45 bzw. 46 nach außen. Durch den keilförmigen Spaltraum zwischen den beiden Sauggliedteilen 26 und 27 wird der erwähnte Queraustritt 25 für den übergebenen Fadenanfang geschaffen. Bei geschlossenem Saugkanal 14 liegen die Drehachse des zweiten Magneten 35 sowie die Zapfen 39 und 40 auf einer gemeinsamen Geraden bzw. Ebene. Außerdem erkennt man aus Fig. 2, daß die Drehachse 47 des zweiten Magneten 35 parallel zur Klappachse 24 der Platten bzw. Sauggliedteile 26, 27 angeordnet ist.

Das Saugglied 13 und die Vorrichtung zur Betätigung des Verschlußglieds 21 der Saugöffnung 3, im wesentlichen also der Hebel 32 und der erste Magnet 30 sind an einem etwa in Längsrichtung der Spule 1 zu- und rückstellbaren Träger 48 gehalten. Zwischen dem Träger und dem Saugglied 13 ist jedoch noch ein plattenförmiges Tragglied 49 geschaltet. Es ist um eine Achse 50 im Sinne des Doppelpfeils 51 schwenkbar am Träger 48 gelagert. Zu diesem Zwecke befinden sich am Träger 48 zwei das Tragglied 49 zwischen sich aufnehmende Lagerlaschen 52 und 53. Die erwähnte Klappachse 24 für das Saugglied 13 verläuft parallel zur Achse 50 des Tragglieds 49, wie man insbesondere Fig. 1 entnehmen kann. Aus beiden Figuren ist ersichtlich, daß das Tragglied 49 in seiner Normalstellung mit Hilfe zweier zwischen die Lagerlaschen und die zugeordneten stirnseitigen Plattenenden geschalteten Zentriereinrichtungen 54 und 55 gehalten ist, die in der Art von Schneppern ausgebildet sein können, und ein Verschwenken des Tragglieds 49 gegenüber dem Träger 48 gestatten, wenn eine die Schnepperkraft übertreffende Verschwenkkraft am Tragglied 49 angreift. Dies kann dann der Fall sein, wenn die Stellung der Spule 1 von der dargestellten in extremer Weise abweicht, so daß der freie Rand des Zentriertrichters 17 auf dem freien Hülsenende auftrifft, oder wenn die Spule im Innern des Zentriertrichters ist und die Vorrichtung in abgesenkter Stellung während der Weiterbewegung der Spulenzuführvorrichtung blockiert, oder wenn während der abgesenkten Stellung der Vorrichtung die Spulenhalterung in der Spulmaschine weiterbewegt wird. Dadurch entsteht ein Drehmoment, welches über die Klappachse 24 auf das Tragglied 49 übertragen wird, und so die Verschwenkung des letzteren bewirkt. Ein mit dem Tragglied 49 verbundenes Schaltglied 56 macht diese Auslenkbewegung mit und betätigt dadurch einen ortsfest am Träger 48 gehaltenen Schalter 57. Diesen Schaltvorgang kann man in geeigneter Weise ausnutzen, beispielsweise zum Abschalten einer Vorrichtung für die automatische Zuführung der Spulen 1 in den Spulenbehälter 5.

Der Träger 48 ist im Sinne des Doppelpfeils 58 verschiebb- und festsetzbar an einer Führung 59 der Vorrichtung gelagert. Diese Führung erstreckt sich etwa parallel zu der Spulen-Längsachse 8 bzw. Drehachse 6 des Spulenbehälters 5. Dadurch erreicht man ein zentrisches Zuführen des Zentriertrichters 17 gegen das schräg nach oben weisende Ende der Spulenhülse 2. Der Träger 48 ist also geneigt zur Vertikalen auf- und abverschiebbar und zwar mit Hilfe eines Elektromotors 60. Dabei handelt es sich um einen permanent erregten Motor mit einer Vier-Quadranten-Antriebssteuerung. Seine Drehbewegung wird über einen Antrieb 61, z. B. Zahnriemenantrieb, auf eine Spindel 62 übertragen, die eine drehbar aber unverschiebbar am Träger 48 gehaltene Mutter durchsetzt. Eine Drehung in der einen Richtung bewirkt ein Anheben des Trägers 48 und aller verschiebefest daran gehaltenen Teile im Sinne des Pfeils 23, während eine gegenläufige Drehbewegung das Absenken in Pfeilrichtung 28 zur Folge hat.

Aus Fig. 1 ersieht man, daß entlang der Führung 59 verschiedene Schalter, insbesondere berührungslos arbeitende elektrische oder elektronische Schalter, angebracht sind. Sie tragen die Bezugszahlen 63, 64, 65, 66 und 67 und sind an einer Führungsleiste 70 stufenlos einstellbar. Sie arbeiten mit einem mit dem Träger 48 mitbewegten Schaltelement 71 zusammen.

Ausgehend von einer angehobenen Endstellung des Trägers 48 und damit auch des Saugglieds 13 wird durch einen entsprechenden Befehl den elektrische Antriebsmotor 60 für die Zustellung des Saugglieds 13 in Gang gesetzt. Dabei ist das Saugglied 13 noch geschlossen, d. h. der Drehmagnet 35 ist stromlos und seine beiden Teile 26 und 27 sind zusammengeklappt. Mit dem Verlassen des Schalters 63, des Schaltelements 71 wird der Drehmagnet 35 eingeschaltet und somit das Saugglied 13 geöffnet, die Teile 26 und 27 aufgeklappt.

Wenn das mit dem Träger 48 mitbewegte Schaltglied 71 den Schalter 64 erreicht hat, wird der Stromkreis des zweiten Magneten 35 wieder unterbrochen, was zum Zusammenklappen der beiden Hälften des Saugglieds in die Arbeitsstellung führt und so das Zentrieren des Cops ermöglicht. Der Schalter 67 bewirkt, daß von dem zuvor wirksamen Eilgang auf einen Schleichgang, also eine verlangsamte Weiterbewegung umgeschaltet wird. Die Betätigung des Schalters 65 bewirkt das Schließen des Stromkreises für den Hubmagneten 30 und damit das Hereinschwenken des Hebels 32 bzw. Freigeben der Saugöffnung 3 durch das Verschlußglied 21. Mit dem Schalter 66 wird schließlich die Zustellbewegung in Pfeilrichtung 28 beendet.

Auf ein entsprechendes Kommando hin wird der Träger 48 im Eilgang wieder angehoben und gleichzeitig das Saugglied 13 auseinandergeklappt sowie das Verschlußglied 21 in seine Schließstellung überführt. Bei erreichen des Schalters 63 wird schließlich das Stillsetzen des Motors 60 und damit auch des Trägers 48 bewirkt.

Die Vorrichtung ist mit Rollen 68, Gleitschuhen od. ähnlichen Elementen ausgestattet, mit deren Hilfe sie entlang einer Führung, insbesondere Führungsschiene 69 der Spulmaschine senkrecht zur Bildebene in Fig. 1 verschoben werden kann.

## Patentansprüche

1. Entlang einer Spulmaschine verfahrbare Vorrichtung zur Übergabe des Fadenanfangs (11) einer Spule (1) bzw. eines Cops von der Spulenhülse (2) an eine vorbestimmte, durch ein mittels eines Betätigungsglieds (32) verstellbares Verschlußglied (21) abdeckbare Saugöffnung (3) einer Spulmaschine (4), wobei der Fadenanfang vor der Übergabe in die der Vorrichtung zugekehrte freie Spulenöffnung (12) hineinragt und über einen Saugkanal (14) die freie Spulenöffnung (12) mit der Saugöffnung (3) der Spulmaschine pneumatisch verbindbar ist, dadurch gekennzeichnet, daß sich der Saugkanal (14) an einem Saugglied (13) der Vorrichtung befindet, das in Längsrichtung geteilt sowie zumindest- zum Queraustritt des angesaugten Fadenanfangs (11) zu öffnen ist, wobei Steuermittel der Vorrichtung das Verstellen des Verschlußglieds (21) zumindest in seine Freigabestellung sowie das Öffnen und Schließen der beiden Hälften des Saugkanals (14) bewirken.

2. Vorrichtung nach Anspruch 1, dadurch gekennzeichnet, daß das Saugglied (13) aus zwei klappbar miteinander verbundenen Sauggliedteilen (26, 27) besteht und sich die Klappachse (24) an dem in Aufsetzrichtung (28) rückwärtigen Ende des Saugglieds (13) befindet, wobei ein Sauggliedkörper (29) im wesentlichen aus zwei Platten besteht.

3. Vorrichtung nach Anspruch 1 oder 2, dadurch gekennzeichnet, daß sich an dem der freien Spulenöffnung (12) zugeordneten Ende des Saugkanals (14) ein Zentriertrichter (17) und an dem der Saugöffnung (3) zugeordneten Ende des Saugkanals (14) eine trichterförmige Erweiterung (18) befinden.

4. Vorrichtung nach Anspruch 3, bei der das Verschlußglied (21) der Saugöffnung (3) als schwenk- oder schiebbare Platte mit einer Luftdurchtrittsöffnung (22) ausgebildet ist, dadurch gekennzeichnet, daß sich vor der trichterförmigen Erweiterung (18) eine Abdichtmanschette (19) befindet, und daß in der Freigabestellung der Saugöffnung (3) die Luftdurchtrittsöffnung (22) von der Abdichtmanschette (19) übergriffen ist.

5. Vorrichtung nach wenigstens einem der Ansprüche 2 bis 4, deren Saugkanal (14) eine bogenförmige Gestalt aufweist, dadurch gekennzeichnet, daß sich in jeder Platte des Sauggliedkörpers (29) eine Kanalhälfte befindet.

6. Vorrichtung nach wenigstens einem der Ansprüche 2 bis 5, dadurch gekennzeichnet, daß das Verschlußglied (21) mittels eines ersten mit einer Steuerung verbundenen Elektromagneten (30) verstellbar und daß der erste Elektromagnet (30) mit einem schwenkbaren Hebel (32) verbunden ist, der mit seinem freien Ende am Verschlußglied (21) anliegt und daß außerdem die beiden Platten des Sauggliedkörpers (29) mittels eines zweiten mit der Steuerung verbundenen Elektromagneten (35) auf- und zuklappbar sind.

7. Vorrichtung nach Anspruch 6, dadurch gekennzeichnet, daß der zweite Elektromagnet (35) ein Drehmagnet ist und die beiden Platten (26, 27) des Sauggliedkörpers (29) über wenigstens eine Kulissensteuerung (36) auf- und zuklappbar sind, wobei die Drehachse (47) des zweiten Magneten (35) einen doppelarmigen Hebel (38) trägt, an dessen Enden sich je ein Zapfen (39, 40) der Kulissensteuerung (36) befindet, wobei außerdem der bzw. jeder Zapfen in einen bogenförmigen Schlitz (41, 42) eines bzw. je eines Steueransatzes (43, 44) der zugeordneten Platte (26, 27) des Sauggliedkörpers (29) eingreift, und daß die Drehachse (47) des Drehmagneten (35) parallel zur Klappachse (24) der Platten (26, 27) angeordnet ist.

8. Vorrichtung nach wenigstens einem der vorhergehenden Ansprüche, dadurch gekennzeichnet, daß das Saugglied (13) und die Vorrichtung zur Betätigung des Verschlußglieds (21) der Saugöffnung (3) an einem etwa in Längsrichtung der Spule zu- und rückstellbaren Träger (48) gehalten sind.

9. Vorrichtung nach Anspruch 8, dadurch gekennzeichnet, daß am Träger (48) ein plattenförmiges Tragglied (49) um eine zu dessen Zustellrichtung (28) senkrechte und zur Klappachse (24) der Platten (26, 27) des Saugglieds (13) parallele Achse (50) gelagert sowie in einer Grundstellung federnd zentriert ist.

10. Vorrichtung nach Anspruch 9, gekennzeichnet durch einen ortsfest mit dem Träger (48) verbundenen Schalter (57) und ein mit dem Tragglied (49) verbundenes Schaltglied (56), die zusammen eine Abschaltvorrichtung für eine Spulenzuführvorrichtung bilden, wobei der Träger (48) verschieb- und festsetzbar an einer Führung (59) der Vorrichtung gelagert ist, die sich etwa parallel zur Spulenlängsachse (8) erstreckt, und wobei der Träger (48) mittels eines Elektromotors (60), vorzugsweise geneigt zur Vertikalen auf-und abwärts verschiebbar ist.

11. Vorrichtung nach Anspruch 10, gekennzeichnet durch mehrere an bzw. entlang der Führung (59) angeordnete Schalter (63 bis 67) für zumindest die Steuerung des Elektromotors (60) und der Elektromagnete (30, 35), die mit einem Schaltelement am Träger (48) zusammenwirken.

12. Vorrichtung nach Anspruch 11, dadurch gekennzeichnet, daß der elektrische Antriebsmotor (60) als permanent erregter Motor, insbesondere mit einer Vier-Quadranten-Antriebssteuerung ausgebildet ist, wobei dieser indirekt eine Gewindespindel (62) antreibt, die sich parallel zur Führung (59) des Trägers (48) erstreckt und die in eine drehbar aber unverschiebbar am Träger (48) gehaltene Mutter eingreift.

13. Vorrichtung nach wenigstens einem der vorhergehenden Ansprüche, gekennzeichnet durch eine Überwachungsvorrichtung für den Faden (11) im Saugkanal (14) des Saugglieds (13).

14. Vorrichtung nach wenigstens einem der vorhergehenden Ansprüche, dadurch gekennzeichnet, daß in den Saugkanal (14) ein Druckluftkanal (16) mündet, dessen Auslaß gegen die Saugöffnung (3) der Spulmaschine (4) gerichtet ist.

15. Vorrichtung nach wenigstens einem der vorhergehenden Ansprüche, gekennzeichnet durch wenigstens ein Roll- oder Gleitelement (68) zur verschiebbaren Lagerung der Vorrichtung an einer Längsführung (69) der Spulmaschine (4).

## Claims

1. Device adapted for movement along a winding frame, for transferring the thread start (11) of a bobbin (1) or a cop from the bobbin tube (2) to a predetermined pneumatic opening (3) of a winding frame (4) which can be covered by a closure member (21) which is adjustable by an actuating member (32), the thread commencement, prior to being transferred, projecting into the free bobbin aperture (12) which faces towards the device, the free bobbin aperture (12) being pneumatically connectable to the pneumatic opening (3) of the winding frame, characterised in that the pneumatic passage (14) is disposed on a pneumatic member (13) of the device, which is divided in a longitudinal direction and is intended to be opened at least for the transverse emergence of the sucked-in beginning (11) of the thread, control means in the device providing for adjustment of the closure member (21) at least into its release position and also for opening and closing of the two halves of the pneumatic passage (14).

2. Device according to claim 1, characterised in that the pneumatic member (13) consists of two pneumatic member parts (26, 27) which are connected to each other in hinging fashion, the hinging axis (24) being (viewed in the fitment direction (28), rear end of the pneumatic member (13)), a pneumatic member body (29) essentially consisting of two plates.

3. Device according to claim 1 or 2, characterised in that at the end of the pneumatic passage (14) which is associated with the free bobbin opening (12) there is a centring funnel (17) while at the end of the pneumatic passage (14) which is associated with the pneumatic aperture (3), there is a funnel-shaped widened out portion (18).

4. Device according to claim 3, in which the closure member (21) of the pneumatic opening (3) is constructed as a pivotable or slidable plate with an air passage (22), characterised in that there is in front of the funnel-shaped widened out part (18) a sealing sleeve (19) and in that in the cleared position of the pneumatic opening (3), the sealing sleeve (19) engages over the air throughflow aperture (22).

5. Device according to at least one of Claims 2 to 4, in which the pneumatic passage (14) takes an arcuate form characterised in that one half of the passage is disposed in each plate of the pneumatic member (29).

6. Device according to at least one of Claims 2 to 5, characterised in that the closure member (21) is adjustable by means of a first electro-magnet (30) connected to a control arrangement and in that the first electro-magnet (30) is connected to a pivotable lever (32), the free end of which bears on the closure member (21) and in that furthermore the two plates of the pneumatic member (29) can be opened and closed with a hinging action by means of a second electromagnet (35) which is connected to the control arrangement.

7. Device according to claim 6, characterised in that the second electro-magnet (35) is a rotary magnet, the two plates (26, 27) of the pneumatic member (29) being adapted to be opened and closed by hinging action via at least one sliding block control system (36), the pivot axis (47) of the second magnet (35) carrying a double-armed lever (38) at the ends of which there are respective studs (39, 40) of the sliding block control system (36), furthermore the or each stud engaging an arcuate slot (41,42) in a or each control projection (43, 44) on the associated plate (26, 27) of the pneumatic member (29) and in that the pivot spindle (47) of the rotary magnet (35) is disposed parallel with the hinging axis (24) of the plates (26, 27).

8. Device according to at least one of the preceding Claims, characterised in that the pneumatic member (13) and the device for actuating the closure member (21) of the pneumatic opening (3) are supported on a carrier (48) which is adapted for forwards and reverse displacement substantially in the longitudinal direction of the bobbin.

9. Device according to Claim 8, characterised in that on the carrier (48) there is mounted a platelike supporting member (49) perpendicular to the direction of feed (28) and parallel with the hinging axis (24) of the plates (26, 27) of the pneumatic member (13), being resiliently centred in its basic position.

10. Device according to Claim 9, characterised by a switch (57) which is rigidly connected to the carrier (48) and, connected to the carrying member (49) a switching member (56) which together form a device for switching off the bobbin feed device, the carrier (48) being mounted in displaceable and lockable manner on a guide (59) of the device which extends substantially parallel with the longitudinal axis (8) of the bobbin, the carrier (48) being adapted for upwards and downwards movement by means of an electric motor (60), preferably at an angle to the vertical.

11. Device according to Claim 10, characterised by a plurality of switches (63 to 67) disposed on or along the guide (59) for at least the control of the electric motor (60) and of the electro-magnets (30, 35) which cooperate with a switching element on the carrier (48).

12. Device according to Claim 11, characterised in that the electric driving motor (60) is constructed as a permanently energised motor, particularly with a four-quadrant drive control, this motor indirectly driving a screw-threaded spindle (62) which extends parallel with the guide (59) of the carrier (48) engaging a nut supported in rotatable but non-displaceable manner on the carrier (48).

13. Device according to at least one of the preceding Claims, characterised by a device for monitoring the thread (11) in the pneumatic passage (14) in the pneumatic member (13).

14. Device according to at least one of. the preceding Claims, characterised in that opening out into the pneumatic passage (14) is a compressed air duct (16), the outlet of which is directed towards the pneumatic opening (3) of the winding frame (4).

15. Device according to at least one of the preceding Claims, characterised by at least one rolling or sliding element (68) for the displaceable mounting of the device on a longitudinal guide (69) on the winding frame (4).

## Revendications

1. Dispositif mobile le long d'une bobineuse pour transférer l'amorce (11) du fil d'une bobine (1), respectivement d'une canette, du bobinot (2) à un orifice d'aspiration prédéterminé (3) d'une bobineuse (4), pouvant être recouvert par un organe d'obturation (21) réglable au moyen d'un organe d'actionnement (32), l'amorce du fil pénétrant, préalablement au transfert, dans l'ouverture libre (12) de la bobine qui est tournée vers le dispositif et l'ouverture libre (12) de la bobine pouvant être reliée pneumatiquement, par l'intermédiaire d'un canal d'aspiration (14), à l'orifice d'aspiration (3) de la bobineuse, caractérisé par le fait que le canal d'aspiration (14) se trouve sur une pièce d'aspiration (13) du dispositif qui est scindée longitudinalement et doit être ouverte au moins pour la sortie transversale de l'amorce (11) du fil aspirée, des moyens de commande du dispositif provoquant le réglage de l'organe d'obturation (21) au moins jusqu'à sa position de libération, ainsi que l'ouverture et la fermeture des deux moitiés du canal d'aspiration (14).

2. Dispositif selon la revendication 1, caractérisé par le fait que la pièce d'aspiration (13) se compose de deux parties (26, 27) reliées l'une à l'autre avec faculté de rabat, et l'axe de rabat (24) se trouve sur l'extrémité de la pièce d'aspiration (13) qui est postérieure dans la direction d'engagement (28), un corps (29) de la pièce d'aspiration étant substantiellement constitué de deux plaques.

3. Dispositif selon la revendication 1 ou 2, caractérisé par le fait qu'un entonnoir de centrage (17) se trouve à l'extrémité du canal d'aspiration (14) qui est associée à l'ouverture libre (12) de la bobine, un évasement infundibuliforme (18) se trouvant à l'extrémité du canal d'aspiration (14) qui est associée à l'orifice d'aspiration (3).

4. Dispositif selon la revendication 3, dans lequel l'organe d'obturation (21) de l'orifice d'aspiration (3) est réalisé sous la forme d'une plaquette pivotante ou coulissante munie d'un orifice (22) de passage d'air, caractérisé par le fait qu'une garniture d'étanchement (19) est située devant l'évasement infundibuliforme (18) ; et par le fait que, dans la position de libération de l'orifice d'aspiration (3), l'orifice (22) de passage d'air est coiffé par la garniture d'étanchement (19).

5. Dispositif selon au moins l'une des revendications 2 à 4, dont le canal d'aspiration (14) présente une forme arquée, caractérisé par le fait qu'une moitié du canal se trouve dans chaque plaque du corps (29) de la pièce d'aspiration.

6. Dispositif selon au moins l'une des revendications 2 à 5, caractérisé par le fait que l'organe d'obturation (21) est réglable au moyen d'un premier électro-aimant (30) relié à une commande ; par le fait que le premier électro-aimant (30) est relié à un levier pivotant (32) appliqué, par son extrémité libre, sur l'organe d'obturation (21) ; et par le fait que, en outre, les deux plaques du corps (29) de la pièce d'aspiration peuvent être ouvertes et fermées par pivotement, au moyen d'un second électro-aimant (35) relié à la commande.

7. Dispositif selon la revendication 6, caractérisé par le fait que le second électro-aimant (35) est un aimant tournant et les deux plaques (26, 27) du corps (29) de la pièce d'aspiration peuvent être ouvertes et 'fermées, par pivotement, par l'intermédiaire d'au moins une commande par coulisse (36), l'axe de rotation (47) du second aimant (35) portant un levier (38) à deux bras aux extrémités duquel se trouve un téton respectif (39, 40) de la commande par coulisse (36), le ou, respectivement, chaque téton pénétrant en outre dans une fente curviligne (41,42) d'un, respectivement de chaque appendice de commande (43,44) de la plaque associée (26, 27) du corps (29) de la pièce d'aspiration ; et par le fait que l'axe de rotation (47) de l'aimant tournant (35) est disposé parallèlement à l'axe de rabat (24) des plaques (26, 27).

8. Dispositif selon au moins l'une des revendications précédentes, caractérisé par le fait que la pièce d'aspiration (13) et le mécanisme pour actionner l'organe d'obturation (21) de l'orifice d'aspiration (3) sont retenus sur un support (48), qui peut être avancé et reculé sensiblement dans le sens longitudinal de la bobine.

9. Dispositif selon la revendication 8, caractérisé par le fait qu'une pièce de support (49) en forme de plaque est montée, sur le support (48), autour d'un axe (50) qui est perpendiculaire à sa direction de présentation (28) et parallèle à l'axe de rabat (24) des plaques (26, 27) de la pièce d'aspiration (13), et est centrée élastiquement dans une position de base.

10. Dispositif selon la revendication 9, caractérisé par un interrupteur (57) relié stationnairement au support (48) et par une pièce de commutation (56) reliée à la pièce de support (49), qui forment associativement un système de mise hors circuit d'un mécanisme délivreur de bobines, le support (48) étant monté, avec faculté de coulissement et d'arrêt, sur un guide (59) du dispositif s'étendant à peu près parallèlement à l'axe longitudinal (8) de la bobine, et le support (48) pouvant être animé de coulissements vers le haut et vers le bas, au moyen d'un moteur électrique (60), de préférence avec inclinaison par rapport à la verticale.

11. Dispositif selon la revendication 10, caractérisé par plusieurs interrupteurs (63 à 67) respectivement installés sur ou le long du guide (59), pour assurer au moins la commande du moteur électrique (60) et des électro-aimants (30, 35), qui coopèrent avec un élément de commutation solidaire du support (48).

12. Dispositif selon la revendication 11, caractérisé par le fait que le moteur électrique d'entraînement (60) est réalisé sous la forme d'un moteur à excitation permanente, doté notamment d'une commande d'entraînement à quatre quadrants, ce moteur entraînant, de manière indirecte, une broche filetée (62) qui s'étend parallèlement au guide (59) du support (48) et s'engage dans un écrou retenu, sur le support (48), avec faculté de rotation mais sans faculté de coulissement.

13. Dispositif selon au moins l'une des revendications précédentes, caractérisé par un mécanisme de surveillance pour le fil (11) dans le canal d'aspiration (14) de la pièce d'aspiration (13).

14. Dispositif selon au moins l'une des revendications précédentes, caractérisé par le fait qu'un canal (16) à air comprimé, dont la sortie est dirigée vers l'orifice d'aspiration (3) de la bobineuse (4), débouche dans le canal d'aspiration (14).

15. Dispositif selon au moins l'une des revendications précédentes, caractérisé par au moins un élément roulant ou glissant (68), en vue du montage coulissant du dispositif sur un guide longitudinal (69) de la bobineuse (4).
